# EUROPÄISCHE PATENTSCHRIFT

(11) **EP 2 461 979 B1**
(45) Veröffentlichungstag und Bekanntmachung des Hinweises auf die Patenterteilung: **11.09.2013**
(21) Anmeldenummer: 10747817.4
(22) Anmeldetag: 06.08.2010
(51) Int. Cl.: B41F 17/18

(54) **ANLAGE ZUM BEDRUCKEN VON BEHÄLTERN**
SYSTEM FOR PRINTING ON CONTAINERS
INSTALLATION DESTINÉE À EFFECTUER UNE IMPRESSION SUR DES RÉCIPIENTS

(30) Priorität: 08.08.2009 DE 102009036786; 15.09.2009 DE 102009041527
(43) Veröffentlichungstag der Anmeldung: 13.06.2012
(73) Patentinhaber: KHS GmbH, 44143 Dortmund (DE)
(72) Erfinder: TILL, Heinz, 65719 Hofheim am Taunus (DE)
(86) Internationale Anmeldenummer: PCT/EP2010/004831
(87) Internationale Veröffentlichungsnummer: WO 2011/018191

(56) Entgegenhaltungen:
- EP-A1- 1 525 980
- DE-A1-102007 050 490
- GB-A- 424 947
- KR-B1- 100 895 098

## Beschreibung

Die Erfindung bezieht sich auf eine Anlage zum Bedrucken von Behältern, wie Flaschen, mit einem Druckbild (Schrift- und/oder Bildmuster) auf mindestens einer Druckmaschine mit mindestens einem Druckkopf, sowie auf ein solchermaßen ausgeführtes Verfahren.

Bekannt ist, dass Behälter wie Flaschen und Verpackungen mit Etiketten versehen werden, damit Verbraucherinformationen angebracht werden können. Bekannt ist auch, dass mit Tintenstrahldruckern Markierungen oder andere Informationen auf die Verpackung aufgebracht werden, die eine Individualisierung ermöglichen, die der Etikettendruck nicht erlaubt. Solche Drucksysteme arbeiten einfarbig und sind auf wenige Druckpunkte/Zeilen beschränkt.

Bekannt ist weiterhin, dass an Druckverfahren und -systemen gearbeitet wird, welche mittels Druckköpfen verschiedener Hersteller ein Bedrucken von Breiten bis zu 174 mm per Druckkopf erlauben. Auch diese Druckköpfe arbeiten einfarbig, bei mehreren Farben sind mehrere Druckköpfe nacheinander und entsprechend versetzt so anzuordnen, dass abhängig von der Anzahl der Farben ein immer gleichmäßiger Abstand zwischen den einzelnen Druckpunkten erreicht wird. Dies ist mit einer Justage an einer Maschine mit mehreren fest nacheinander angeordneten Druckköpfen möglich. Das Verpackungsmaterial und die Druckköpfe werden dabei mit konstanter Geschwindigkeit relativ aneinander vorbeigeführt. Die Leistung einer solchen Maschine ist daher abhängig von der Druckgeschwindigkeit eines jeweiligen Druckkopfes. Dies ist zwar praktikabel für saugfähige Verpackungsmaterialien. Bei anderen Werkstoffen, wie Metallen, Glas oder Kunststoff muss die Farbe entweder durch Wärme getrocknet oder durch UV- oder Elektronenstrahlen durch Vernetzung gehärtet werden. Dieser Vorgang ist nach dem Druck jeder Druckfarbe anzuwenden, was die Länge solcher Maschinen erhöht. Will man die Leistung erhöhen, so sind entweder mehrere Drucksysteme parallel zu schalten oder aber eine andere Anordnung zu wählen.

Es gibt bereits den Vorschlag, auf einem Karussell mehrere Halterungen für zu bedruckendes Verpackungsmaterial kreisförmig anzuordnen und die einzelne Verpackung auf der individuellen Station während der Rotation des Karussells selbst zu drehen und somit die Oberfläche der Verpackung an mehreren an jeder Station angeordneten und zueinander ausgerichteten Druckköpfen vorbeizuführen. Nachteilig dabei ist, dass bei Oberflächen, die die Verwendung von UV-härtenden oder durch Elektronenstrahl zu härtenden Tinten brauchen, keine Zwischentrocknung bzw. Vernetzung der einzelnen Druckfarben möglich ist.

Deshalb gibt es weiterhin den Vorschlag, jede Farbe auf einzelnen, nacheinander hintereinander angeordneten Karussells aufzubringen, wobei die Trocknung/Vernetzung auf dem Transfer zwischen den einzelnen Karussells erfolgen kann. Vorgesehen ist bei dieser Ausführung, den Behälter bzw. die Verpackungen auf einem Riemen in einer jeweils an dem Riemen in einer Teilung, welche der Teilung der Maschine gleicht, zu befestigenden, eigenständigen Transporteinheit einzuspannen und somit zentriert nacheinander durch die verschiedenen hintereinander angeordneten Karussells zu fahren. Diese Halterung wäre als Drehlagerung auszubilden, so dass sich die Behälter auf den Karussells antreiben und somit an dem individuellen Druckkopf der jeweiligen Farbe mit gesamter Oberfläche vorbeigeführt werden.

Weiterhin wurde vorgeschlagen, Behälter in individuelle Halterungen einzuspannen, wobei jede Halterung den Behälter drehbar aufnimmt und eine Markierung für den 0 Grad-Winkel hat. Die Behälter werden so eingespannt individuell transportiert und in nacheinandergeschalteten Druckmaschinen mit der Halterung aufgenommen. Dabei ist die Halterung und die Aufnahme so konzipiert, dass eine Zentrierung der Halterung in der Maschine so genau erfolgt, dass der Behälter passend zum Druckbild des entsprechenden Druckkopfes und durch die 0 Grad-Markierung entsprechend auch in der Drehachse ausgerichtet wird. Die Anforderungen an die Zentrierung und die Genauigkeit der Führung, damit ein qualitativ hochwertiges Druckbild erreicht wird, ist dabei allerdings hoch und komplex, da beim Anfahren und Abbremsen unterschiedliche Zugkräfte auf den Riemen wirken und außerdem Temperaturschwankungen auftreten können, die beide zu Toleranzüberschreitungen führen, die nicht kompensierbar sind. Zu berücksichtigen ist weiterhin, dass der Behälter, wenn es sich um eine Flasche handelt, in der Regel schwer ist, da das Bedrucken normalerweise nach dem Füllen stattfindet. Zu diesem Gewicht addiert sich noch die Masse der Halterung selbst. Die Genauigkeit der Zentrieranforderung wird deutlich, wenn man weiß, dass bei üblichen 600 dpi Druckqualität die Druckpunkte 0,042 mm voneinander entfernt sind und die schwere Flaschenhalterung daher dauerhaft auf 1/100 mm ausgerichtet werden muss. Bei Verarbeitungsmengen von z. B. 36.000 Flaschen /h in der Getränkeindustrie laufen somit über 200 Mio. Flaschen pro Jahr durch eine solche Maschine. Der Verschleiß ist dadurch enorm und beeinflusst die Druckqualität erheblich.

Es gibt vom Anmelder weiterhin den Vorschlag, bei einer Bedruckung auf nacheinander angeordneten Maschinen die Druckköpfe mittels elektrisch angetriebener Systeme auf die einzeln der Maschine zugeführten Flaschen und der sich ergebenden zufälligen Toleranz ihrer Einspannung in einer Drehvorrichtung auszurichten, um somit die Toleranzen aktiv mittels elektrischer Antriebe auszugleichen.

Bei allen bisher diskutierten Anlagen liegen Erfahrungen nur mit Testsystemen vor, welche stationär unter Laborbedingungen arbeiten. Die industrielle Nutzung soll allerdings bei hohen Leistungen, z. B. bei Flaschenabfüllanlagen mit z. B. 36.000 Flaschen/h geschehen. Hierbei werden eine Flasche und damit auch der Druckkopf mit einer Geschwindigkeit von ca. 1,5 m/sec transportiert. Dadurch wird der Farbtropfen einer Luftströmung ausgesetzt, welche die Druckqualität beeinträchtigen kann.

Aus der DE-A-10 2007 050 490 ist eine Anlage zum Bedrucken von Behältern gemäß dem Oberbegriff des Anspruchs 1 offenbart.

Aufgabe der vorliegenden Erfindung ist es, eine Anlage der eingangs genannten Art vorzuschlagen, mit Hilfe welcher auf einfache Weise bei zuverlässiger Funktion und hoher Druckqualität eine hohe Druckleistung erzielt werden kann.

Diese Aufgabe wird bei einer Anlage gemäß Anspruch 1 gelöst.

Ein Behälter, wie eine Flasche, wird also in eine Trägervorrichtung eingespannt. Die Einspannung hält den Behälter in definierter Position an einem Boden der Einspannvorrichtung und zentriert ihn gegenüber der Einspannvorrichtung. Durch die gegenseitige Zentrierung wird sichergestellt, dass mit geringem Zeitaufwand ein einwandfreies Druckbild auf den Behälter aufgebracht werden kann. Der Behälter ist vorzugsweise in der Einspannvorrichtung um seine Symmetrieachse drehbar gelagert. Durch die Einspannung bleibt die Drehachse des Behälters relativ zu dem Druckkopfsystem immer gleich ausgerichtet.

In der erfindungsgemäßen Anlage kann mindestens eine weitere Druckmaschine der zuvor gekennzeichneten Art zum Bedrucken mit gleicher oder unterschiedlicher Farbe der ersten Druckmaschine nachgeordnet sein, so dass mit gleichem Vorteil verschiedenfarbige Druckbilder erzeugt werden können.

Die mindestens zwei Druckmaschinen können individuell und unabhängig voneinander oder steuerungstechnisch miteinander verkettet arbeiten, um das mehrfarbige Druckbild auf den Behälter aufzubringen.

Vorteilhafterweise ist die bewegliche Druckkopfhalterung des mindestens einen Druckkopfes federnd gelagert.

Daher ist der mindestens eine Druckkopf bevorzugt in zwei oder drei Achsen gleitend gelagert und wird mittels, z.B. durch einen oder mehrere Pneumatikzylinder aufgebrachter, Kraftwirkung in die Zentrierung mit der Einspannvorrichtung gedrückt.

Die Halterung für den Druckkopf wird vorzugsweise während des Einlaufens der Einspannvorrichtung in eine Druckstation einer Druckmaschine zurückgezogen. Das gleiche findet vorzugsweise während des Auslaufens der Einspannvorrichtung aus einer Druckstation einer Druckmaschine statt.

Die Genauigkeit des Druckbildes kann weiter dadurch gefördert werden, dass beim Bedrucken der Abstand zwischen Druckkopf und Behälteroberfläche mittels Sensoren ständig gemessen und der Abstandswert in der x-Achse sowie die Neigungswinkel α₁ und α₂ der Behälteroberfläche während einer Drehung des Behälters nachjustiert werden. Der jeweilige Behälter erfährt beispielsweise während eines Umlaufes einer als Karussell ausgebildeten Druckmaschine eine Umdrehung in seiner Station und wird während dessen auf seiner Oberfläche bedruckt.

Der Behälter ist vorzugsweise während des Bedruckens, z.B. in einer als Karussell ausgebildeten Druckmaschine, von einer Kapsel im Wesentlichen umschlossen, so dass der "Fahrtwind" das Druckergebnis nicht beeinträchtigen kann. Ferner werden auf diese Weise Verschmutzungen der Umgebung durch Aerosole verhindert.

Eine weitere Verbesserung in dieser Beziehung ergibt sich dann, wenn aus dem Innenraum der Kapsel Luft mittels einer Absaugvorrichtung abgesaugt wird.

Erfindungsgemäß kann weiterhin die Einspannvorrichtung als ein Teil der Kapsel mit einer Abdeckung versehen sein, die den zu bedruckenden Behälter z.B. in der Höhe teilweise oder gänzlich und in Umfangsrichtung ca. zur Hälfte umschließt.

Ebenso kann die Druckkopfhalterung bzw. das Gegenlager der Einspannvorrichtung als ein anderer Teil der Kapsel mit einer Einhausung versehen sein, die den zu bedruckenden Behälter z.B. in der Höhe teilweise oder gänzlich und in Umfangsrichtung ca. zur Hälfte umschließt und beim Bedrucken, ohne einen nennenswerten Spalt zu bilden, bis an die Abdeckung der Einspannvorrichtung heranreicht.

Dabei braucht die Einhausung nicht an der Druckkopfhalterung angebracht, sondern Teil der Druckstation einer Druckmaschine sein.

Die Einhausung hält also die Maschine nach außen offen und schließt nach innen den Raum zur Maschinenmitte hin ab. Wird die Einspannvorrichtung in die Druckmaschine, z. B. mittels Einlaufstern, eingeführt, so schließen sich die beiden Kapselhälften aus Abdeckung und Einhausung und es entsteht erfindungsgemäß ein ganz oder weitgehend geschlossener Raum, in dem kein oder nur ein geringer Luftzug auch bei noch höheren Geschwindigkeiten bzw. Leistungen der Druckmaschine entsteht.

Alternativ kann die Kapsel wenigstens zwei auf einer jeweiligen Druckstation einer Druckmaschine angebrachten Teile aufweisen, welche vor dem Einbringen des Behälters in die Druckstation relativ zueinander geöffnet und nach dem Einbringen des Behälters in die Druckstation und vor Beginn des Bedruckens wieder geschlossen werden, vorzugsweise jeweils selbsttätig.

Einer der jeweils wenigstens zwei Teile der Kapsel kann dabei auf konstruktiv einfache Weise an der Druckstation um eine Achse schwenkbar angelenkt sein, wobei die Achse vorzugsweise aufrecht steht.

Außerdem kann einer der wenigstens zwei Teile der Kapsel eine Einhausung der Druckkopfhalterung sein.

Die Betätigung des wenigstens einen bewegbaren Teils der Kapsel kann ferner z.B. mittels Hebel und/oder Kurvenscheibe und/oder eines Aktors, wie einer Kolben/Zylinder-Anordnung oder eines Motors, erfolgen.

Zwischen der erfindungsgemäßen Funktionsweise kann bei mindestens einer Umdrehung des Behälters zum vollumfänglichen Bedrucken bzw. bei einer Drehung um weniger als 360 Winkelgrade zum Bedrucken bei nur teilweise zu bedruckender Außenumfangsfläche des Behälters mit Hilfe von bei einer Nullpunktkennung gewonnenen Daten die Lage des Drehwinkels des Behälters bestimmt werden, bei welchem das Bedrucken beginnt bzw. endet.

Der jeweilige Behälter erfährt vorzugsweise während eines Umlaufes einer als Karussell ausgebildeten Druckmaschine eine Umdrehung auf einem Drehteller, während er auf seiner Oberfläche bedruckt wird.

In einer erfindungsgemäßen Anlage wird beispielsweise der jeweilige bedruckte Behälter mittels eines Auslaufsternes aus einer z. B. als Karussell ausgebildeten Druckmaschine heraustransportiert und ggf. die aufgebrachte Farbe, z. B. in einem Aushärtetunnel, wie einem UV-Tunnel, Elektronenstrahl-Tunnel oder dgl., ausgehärtet, bevor er in eine ggf. weitere und ggf. gleichartig ausgebildete Druckmaschine für ein weiteres Bedrucken eingebracht wird.

Der mindestens einen Druckmaschine kann bei einer Ausführungsart der erfindungsgemäßen Anlage eine z. B. als Karussell ausgebildete Maschine vorgeschaltet sein, in der über separate Einlaufsterne zunächst die Einspannvorrichtung auf eine Station dieser Maschine eingebracht wird, danach entsprechende Vorbereitungen zur Aufnahme von Behältern erfolgen und danach der jeweilige Behälter in die Einspannvorrichtung eingesetzt und in seiner Position fixiert wird.

Hierbei kann beispielsweise der mindestens einen Druckmaschine eine z. B. als Karussell ausgebildete Maschine nachgeschaltet sein, in der über einen Einlaufstern zunächst die Einspannvorrichtung mit eingespanntem bedrucktem Behälter auf eine Station dieser Maschine eingebracht wird, danach entsprechende Vorbereitungen zum Trennen von Einspannvorrichtung und Behälter erfolgen und danach die Behälter bei nach wie vor fixierter Einspannvorrichtung mittels Auslaufstern aus der Maschine ausgefahren werden, bevor über einen Auslaufstern die Einspannvorrichtungen wieder aus der Maschine herausgefahren werden.

Bei einer alternativen Ausführungsart einer erfindungsgemäßen Anlage ist der mindestens einen Druckmaschine eine z. B. als Karussell ausgebildete Maschine vorgeschaltet, in der über einen Einlaufstern zunächst die Einspannvorrichtung mit eingespanntem bedrucktem Behälter auf eine Station dieser Maschine eingebracht wird, danach entsprechende Vorbereitungen zum Trennen von Einspannvorrichtung und Behälter erfolgen und danach die bedruckten Behälter bei nach wie vor fixierter Einspannvorrichtung mittels Auslaufstern aus der Maschine ausgefahren werden, bevor über einen weiteren Einlaufstern ein neuer zu bedruckender Behälter einläuft, in die Einspannvorrichtung eingesetzt und in seiner Position fixiert wird, bevor die Einspannvorrichtung mit neuem Behälter über einen Auslaufstern der mindestens einen Druckmaschine zugeführt wird.

Entsprechend kann die Erfindung auch auf Linearmaschinen ausgeführt werden.

Die Funktionsweise einer erfindungsgemäßen Anlage stellt sich danach also beispielsweise bei einer bevorzugten Ausführungsart wie folgt dar:
Nach einem Transport der Einspannvorrichtung mit dem sich darin befindlichen Behälter in eine Druckmaschine, bei hohen Leistungen bevorzugt eine sich nach Art eines Karussells kontinuierlich im Rundlauf bewegende Maschine, wird diese dort mittels erfindungsgemäßer Zentriervorrichtungen an einer z. B. ein Gegenlager bildende Druckkopfhalterung der aufzunehmenden Station des Karussells zentriert und erfindungsgemäß z. B. mittels Elektromagneten in der Station fixiert. Damit ist die Einspannvorrichtung mit dem sich darauf befindlichen Behälter fest mit einer Station der Druckmaschine verbunden. Die Genauigkeit an dieser Stelle kann erfindungsgemäß niedrig sein. An diesen Stationen befinden sich erfindungsgemäß nämlich jeweils ein oder mehrere Druckköpfe die erfindungsgemäß beweglich gelagert sind.

Diese Druckköpfe oder die Halterungen, auf die der mindestens eine Druckkopf befestigt wird, weisen erfindungsgemäß ebenfalls Zentriereinrichtungen auf, die an die jeweils dazu passenden Gegenstücke an der Einspannvorrichtung passen. Die Druckköpfe oder die Druckkopfhalterungen sind erfindungsgemäß beweglich gelagert und entweder mittels Federn und/oder mittels aktiven Zustellsystemen, wie Pneumatikzylindern, in Richtung der Einspannvorrichtung bewegbar. Wird nun der Druckkopf oder die Druckkopfhalterung während des Einlaufes der Einspannvorrichtung z. B. entweder über eine Kurve mechanisch oder über aktive Systeme, wie z. B. ein Pneumatikzylinder, von der späteren Lage der Einspannvorrichtung zurückgezogen, so kann diese leichter einlaufen und/oder man vermeidet Beschädigungen der Einspannvorrichtung oder des Druckkopfes oder seiner Halterung bzw. der Zentrierungen, da während des Einlaufs der Einspannvorrichtung Relativbewegungen zwischen Einspannvorrichtungen und Zentrierungen vorkommen.

Nachdem die Einspannvorrichtung mittels der erfindungsgemäßen Elektromagnete fixiert ist, wird erfindungsgemäß der Druckkopf oder der Druckkopf mittels seiner Halterung in Richtung der Einspannvorrichtung z. B. entweder durch eine Kurve während der Drehung des Karussells oder über eine separate Mechanik, ausgeführt beispielsweise als Pneumatikzylinder, kontrolliert bewegt. Dabei kommen die Zentrierungen an dem Druckkopf oder seiner Halterung mit den Gegenstücke an der Einspannvorrichtung in Kontakt. Durch die bewegliche Lagerung entweder durch Federn oder frei auf Wellen in gewissen Längen in x- und y-Richtung, sowie in Winkelstellungen, kann sich der Druckkopf oder die Halterung mit dem daran befestigten Druckkopf nun in seiner Lage vollständig an die Position der Einspannvorrichtung angleichen. Damit wird erfindungsgemäß ein Toleranzausgleich ohne großen Aufwand in allen Richtungen erreicht und ein einheitliches gutes Druckbild gewährleistet.

Alternativ kann erfindungsgemäß der Druckkopf unter Nutzung der in der deutschen Patentanmeldung 10 2009 033 810.1 geschilderten Erfindung des Anmelders auch elektrisch zu Markierungen auf der Einspannvorrichtung ausgerichtet werden.

Die Einspannvorrichtung kann erfindungsgemäß so ausgeführt sein, dass ein Standteller für den Behälter drehbar ausgeführt ist, und zwar so, dass der Drehteller selbst als ein Teil eines Antriebsmotors zu verstehen ist. Dies ist beispielsweise der Fall, wenn der Drehteller mit Magneten am Umfang in einer Zahl > 3 bestückt ist. Diese werden nach Zentrierung und Fixierung auf einer Station der als Karussell ausgebildeten Druckmaschine anschließend so mit elektrischen Spulen, die fest an der Station des Karussells angebracht sind, in Überdeckung gebracht, so dass daraus ein Elektromotor entsteht. Der Vorteil hierbei ist, dass keinerlei Kabel mit der Einspannvorrichtung bewegt, aber auch, dass keinerlei Getriebe oder andere Kraftübertragungen in Eingriff gebracht werden müssen.

Der Drehteller kann mit einer Null-Markierung versehen sein, die den Nullwinkel des Druckbildes bestimmt. Mit Hilfe dieser Null-Markierung ist es möglich, die Druckbilder möglicher nachgeschalteter Druckmaschinen an das Druckbild der Vorangegangenen Druckmaschinen ordnungsgemäß anzugleichen.

Bei nichtrotationsymmetrischen Behältern, z. B. vierkantigen oder anderen mehrkantigen, auch unregelmäßigen Behältern wird, um diese ordnungsgemäß zu bedrucken, vorgesehen, dass der Druckkopf sich in einer auf der Einspannvorrichtung zentrierenden Halterung befindet und während der Rotation des Behälters der Druckkopf immer auf konstantem Abstand zu der zu bedruckenden Oberfläche geführt wird. Dies kann erfindungsgemäß beispielsweise durch einen Schlepphebel geschehen, an dem entweder der Druckkopf befestigt ist oder als aktives System ausgeführt sein, dessen Auflage kraftgering ist und dessen Signal in einer Steuerung in Stellbefehle für die Verstellung des Abstandes umgesetzt werden.

Da ein Behälter, z. B. eine Flasche, auch Toleranzen in sich selbst aufweist, ist es denkbar, dass die Behälterachse nicht konzentrisch zur Drehtellerachse ist. Dies ist für einen Druckvorgang nicht störend, wenn die Abstandsabweichung nur gering ist. Sie ist auch deshalb für ein mehrfarbiges Druckbild nicht störend, da die Abweichung aufgrund der erfindungsgemäßen Ausführung immer auf allen Druckmaschinen für die unterschiedlichen Farben gleich ist. Ist die Abweichung jedoch groß, so kann erfindungsgemäß entweder der zuvor beschriebene Schlepphebel eingesetzt werden oder es wird erfindungsgemäß weiterhin vorgeschlagen, den Abstand zwischen Druckkopf und Behälteroberfläche mittels Sensoren ständig zu messen, um den Abstandswert in der x-Achse und der y-Achse sowie die Winkel α₁ und α₂ während der Drehung des Behälters z. B. mittels Servomotor oder mittels Schrittmotor nachzujustieren. Damit ist immer ein gleicher Abstand zu der zu bedruckenden Oberfläche gegeben, auch dann, wenn z. B. unrunde Flaschen oder ovale Flaschen zu bedrucken sind.

Weitere Ziele, Merkmale, Vorteile und Anwendungsmöglichkeiten der Erfindung ergeben sich aus der nachfolgenden Beschreibung von Ausführungsbeispielen anhand der Zeichnungen. Dabei bilden alle beschriebenen und/oder bildlich dargestellten Merkmale für sich oder in beliebiger Kombination den Gegenstand der Erfindung, auch unabhängig von ihrer Zusammenfassung in einzelnen Ansprüchen und/oder deren Rückbeziehung.

Figur 1 veranschaulicht eine erfindungsgemäße Anlage zum Bedrucken von Behältern 1 mit drei hintereinander geschalteten jeweils ein Karussell aufweisenden Druckmaschinen 28 mit jeweils mehreren Stationen 22. Die unbedruckten Behälter 1 werden von einer linearen Förderstrecke mittels eines Einlaufsterns 26 zunächst in das erste Karussell 25 auf einen Drehteller 6 einer z. B. nach Fig. 3 und 4 ausgebildeten Einspannvorrichtung 4, die zuvor mittels Einlaufstern 27 auf das Karussell 25 gebracht wurde, gebracht. Danach läuft der in der Einspannvorrichtung 4 eingespannte Behälter 1 zusammen mit der Einspannvorrichtung 4 über den Auslaufstern 30 in Richtung einer ersten Druckmaschine 28 aus und über einen Einlaufstern 26 in die Druckmaschine 28 ein. Dort wird die Einspannvorrichtung 4 mit dem eingeklemmten Behälter 1 auf jeweils einer Standfläche 23 der Stationen 22 aufgenommen, zentriert und mittels Elektromagnet 17 über eine Gegenfläche 16 aus magnetisierbarem Material fixiert.

Während des Bedruckens rotieren die Behälter 1 um ihre vertikale Achse derart, dass sie eine Umdrehung während eines Umlaufs des Karussells der Druckmaschine 28 erfahren. Die bedruckten Behälter 1 werden dann mittels eines Auslaufstemes 30 wieder in die Förderstrecke transportiert und gelangen nach einer Trocknung bzw. Aushärtung der Farbe z. B. in einem UV-Tunnel, Elektronenstrahl-Tunnel oder dgl. 29 zu einer zweiten ein Karussell aufweisenden Druckmaschine 28 für die Aufbringung der nächsten Farbe. Ein Behälter 1 von der vierten Station 22 der ersten Druckmaschine 28 kann dabei z. B. auf der fünften Station 22 der zweiten oder der siebten Station 22 der dann noch folgenden dritten Druckmaschine 28 gelangen. Da ein Druckvorgang einschließlich Behälterausrichtung ca. 2 sek. dauert, haben die Karussells 28 bei 10 Behälter/sek. = 36.000 Behälter/h, also ca. 8 bis 9 Stationen 22 einschließlich Ein-/Auslauf. Die Toleranzen von sechs Druckmaschinen 28 bei Sechsfarbendruck und je 9 Stationen, d. h. 72 Stationen insgesamt, so auszurichten, dass alle Behälter auf 1/100 mm das Druckbild genau aufnehmen, ist unmöglich. Deswegen ist es wichtig, dass der Druckkopf 20 bzw. 21 so ausgerichtet wird, dass ein immer gleicher Abstand zur Drehtellermitte erreicht wird.

Im Anschluss an die letzte Druckmaschine 28 wird die Einspannvorrichtung 4 mit dem eingespannten fertig bedruckten Behälter 1 in eine als Karussell ausgebildete Maschine 31 eingefahren und dort wieder fixiert. In der Maschine 31 wird die Einspannung gelöst und der wieder freigegebene Behälter 1 mittels Auslaufstern 30 aus der Maschine 31 transportiert. Die leere Einspannvorrichtung 4 wird anschließend über einen Auslaufstern 32 ausgegeben und über eine Förderstrecke 33 zu der Maschine 25 zurücktransportiert.

Bei der Anordnung der Maschinen ist zu beachten, dass die Abdeckung 5 der Einspannvorrichtung 4 in den Druckmaschinen 28 nach außen zeigt und damit in dieser Position ein Einsetzten oder Entnehmen der Behälter 1 nicht möglich ist. Es muss also die Einspannvorrichtung 4 in den Maschinen 25 und 31 so einlaufen, dass die Abdeckung 5 nach innen zur Karussellmitte zeigt. Nur so kann ein Stern auch den Behälter 1 auf den Drehteller 6 setzen, bzw. von diesem herunternehmen.

Aus Figur 1 ist auch unschwer zu entnehmen, dass es möglich ist, die Einspannvorrichtungen 4 an einen Riemen, vorzugsweise einen Zahnriemen zu befestigen. Dabei ist allerdings zwischen den einzelnen Karussells keine Pufferstrecken zur Entkopplung der Maschinen vorhanden.

Figur 2 zeigt die Anordnung einer erfindungsgemäßen Anlage, bei welcher die Funktionen der Karussells 25 und 30 in einer Maschine 40 vereint sind.

Figur 3 zeigt, wie ein Behälter 1 mittels Arretierungsfeder 3 und durch Absenken mit Hilfe eines Griffes 8 zwischen einem Drehteller 6 und einer oberen Zentrierung 2 beispielhaft eingespannt werden kann. Dies geschieht beispielsweise auf einem Karussell 25 automatisch, in dem nach Anheben des Griffes 8 der Behälter 1 mittels Einlaufstern in die Position eingefahren wird und durch Absenken des Griffes 8 in der Einspannvorrichtung 4 fixiert wird. Danach fährt die Einspannvorrichtung 4 mit dem eingespannten Behälter 1 aus der Maschine 25 bzw. 40 heraus und in die erste Druckmaschinen 28 ein.

Jede mit einem Karussell ausgebildete Druckmaschine 28 hat mehrere Druckstationen 22, die z. B. gleichzeitig mit einem Standfläche 23 versehen sind, auf welche die Einspannvorrichtung 4 mittels sich synchron drehender Sternen im Einlauf mit ihrem Standfuß 7 aufgeschoben wird. Während dieses Vorganges zieht der Pneumatikzylinder 14 die Druckkopfhalterung 12 zurück, um Kollisionen zu verhindern. Nachdem die Einspannvorrichtung 4 auf der Standfläche 23 steht, wird die Einspannvorrichtung 4 mittels Elektromagneten 17, die auf die Gegenfläche 16 aus magnetisierbarem Material an der Einspannvorrichtung 4 wirken, fixiert. Danach lässt der Pneumatikzylinder 14 die mittels der Federn 13 schwimmend gelagerte Druckkopfhalterung 12 sich in Richtung der fixierten Einspannvorrichtung 4 bewegen. Dort wird die Druckkopfhalterung 12 mittels der Zentrierungen 10, 15 präzise zentriert und über die Kräfte der Federn 13 an die Einspannvorrichtung 4 gepresst. Damit sind die Druckköpfe, hier z. B. 20 und 21, in einer definierten voreingestellten Position zur Einspannvorrichtung 4, und zwar unabhängig davon, in welcher Lage die Einspannvorrichtung 4 mittels der Elektromagneten 17 fixiert ist.

Für andere Flaschen sind die Druckköpfe 20, 21 mittels Verstellmechanismen in Winkel und Lage (Höhe und Durchmesserabstand) einstellbar.

Nach der Zentrierung wird die Spule 28 und der Magnete 9 des Drehtellers 6 mit dem Behälter 1 und der als Gegenlager dienenden oberen Behälterzentrierung 2 in Drehung versetzt und über die Regeleinrichtung 24 der in dem Drehteller 6 markierte Nullpunkt 34 auf einen vordefinierten Anfangspunkt verfahren. Jetzt kann der vorgesehene Druckvorgang mit dem jeweils zu einem Druckbild gehörenden pixelweisen Farbauftrag erfolgen, indem während der Drehung des Drehtellers 6 mit möglichst konstanter Geschwindigkeit der Druckkopf 21 bzw. 22 über seine Düsen Farbe auf die zu bedruckende Oberfläche des Behälters 1 abgibt.

Dabei ist der zu bedruckende Behälter 1 in einer Art Kapsel 50 vollständig eingeschlossen. Die Kapsel 50 wird gebildet aus der Einspannvorrichtung 4 mit der sie ca. zur Hälfte umschließenden Abdeckung 5 und aus der inneren Einhausung 19, welche die Druckkopfhalterung 12 umschließt und beim Bedrucken des Behälters 1 bis an die Abdeckung 5 der Einspannvorrichtung 4 heranreicht.

Alternativ kann die Abdeckung 5 weggelassen und durch einen (gestrichelt dargestellten) klappdeckelartigen Kapselteil 5' ersetzt sein, welcher um eine Achse 51 an der Druckstation 22 selbst schwenkbar angelenkt ist.

Nach dem Ende des Duckvorganges, also nach dem Ende des Umlaufs um das Karussell 28, wird die Druckkopfhalterung 12 mittels des Pneumatikzylinders 14 gegen den Widerstand der Federn 13 wieder abgezogen. Sobald die Einspannvorrichtung 4 in dem Auslauf den Übergabepunkt des Auslaufsterns 30 erreicht oder alternativ kurz vorher, wird die Fixierung durch Ausschalten des Elektromagneten 17 gelöst und die Einspannvorrichtung 4 kann aus dem Karussell 28 wieder heraustransportiert werden.

Figur 4 veranschaulicht eine Einspannvorrichtung 4 mit dahinter dargestellter, aber abgenommener Abdeckung 5, wobei sich die einzelnen Bauelemente aus der nachfolgenden Bezugszeichenliste ergeben.

### Bezugszeichenliste:

- 1: Behälter, insbesondere Flasche
- 2: obere Zentrierung
- 3: Arretierfeder
- 4: rahmenartige Einspannvorrichtung
- 5: Abdeckung der Einspannvorrichtung 4
- 5': klappdeckelartiger Kapselteil
- 6: Drehteller (untere Behälterzentrierung)
- 7: Standfuß der Einspannvorrichtung 4
- 8: Griff zum Anheben/Absenken der oberen Behälterzentrierung 2
- 9: Magnete im Drehteller 6
- 10: Zentrierungsflächen (konische Vertiefungen) in der Einspannvorrichtung 4
- 11: Verstellmöglichkeit der Druckköpfe 20, 21
- 12: Druckkopfhalterung
- 13: Federlagerung der Druckkopfhalterung 12
- 14: Pneumatikzylinder zum Zurückziehen der Druckkopfhalterung 12 während des Ein/Auslaufs der Einspannvorrichtung 4
- 15: Zentrierungsflächen (konische Erhebungen) der Druckkopfhalterung 12 als Gegenstück der Zentrierungsflächen 10 der Einspannvorrichtung 4
- 16: Gegenflächen aus magnetisierbarem Material zum Fixieren der Einspannvorrichtung 4
- 17: Elektromagnet zum Fixieren der Einspannvorrichtung 4
- 18: Spulen zum Direktantrieb des Drehtellers 6
- 19: Einhausung der Druckkopfhalterung 12
- 20: oberer Druckkopf
- 21: unterer Druckkopf
- 22: Druckstationen auf einer Druckmaschine 28
- 23: Standfläche für die Einspannvorrichtung 4
- 24: Steuereinrichtung
- 25: Maschine (z. B. Karussell) zum Aufnehmen von zu bedruckenden Behältern 1 in Einspannvorrichtungen 4
- 26: Einlaufstern für zu bedruckende Behälter 1
- 27: Einlaufstern für leere Einspannvorrichtungen 4
- 28: (z. B. als Karusselle ausgebildete) Druckmaschinen
- 29: Aushärtetunnel (UV Tunnel, Elektronenstrahl-Tunnel etc.)
- 30: Auslaufstern für bedruckte Behälter 1
- 31: Maschine (z. B. Karussell) zum Trennen von bedruckten Behältern 1 und Einspannvorrichtungen 4
- 32: Auslaufstern für leere Einspannvorrichtungen 4
- 33: Rücktransport von leeren Einspannvorrichtungen 4
- 34: Nullpunktmarkierung
- 35: Nullpunkterkennung (Lesegerät)
- 36: Einlaufstern für Einspannvorrichtungen 4 mit eingespanntem bedruckten Behälter 1
- 37: Auslaufstern für bedruckte Behälter 1
- 38: Einlaufstern für zu bedruckende Behälter 1
- 39: Auslaufstern für Einspannvorrichtungen 4 mit eingespanntem zu bedruckenden Behälter 1
- 40: Maschine (z. B. Karussell) zum Trennen von bedruckten Behältern 1 und Einspannvorrichtungen 4
- 41: Einlaufstern für Einspannvorrichtung 4 mit eingespanntem Behälter 1
- 50: Kapsel
- 51: Achse

## Patentansprüche

1. Anlage zum Bedrucken von Behältern (1), wie Flaschen, mit einem Druckbild auf mindestens einer um eine vertikale Achse rotierbare Druckmaschine (28), umfassend eine Vielzahl von ebenfalls umlaufenden Druckstationen (22) mit mindestens einem Druckkopf (20, 21), wobei der mindestens eine Druckkopf (20, 21) während der Druckvorgänge beweglich gelagert und/oder mittels einer beweglichen Druckkopfhalterung (12) über eine Zentrierung (10, 15) an einer Einspannvorrichtung (4) für den Behälter (1) ausrichtbar ist, **dadurch gekennzeichnet, dass** individuelle Einspannvorrichtungen (4) vorgesehen sind, In welche die Behälter (1) einspannbar sind, wobei jede Einspannvorrichtung (4) den Behälter (1) drehbar aufnimmt und, wobei die Behälter (1) so eingespannt, zusammen mit der Einspannvorrichtung (4) individuell transportierbar und in nacheinander geschalteten Druckmaschinen aufnehmbar sind.

2. Anlage nach Anspruch 1, **dadurch gekennzeichnet, dass**
der ersten Druckmaschine (28) mindestens eine weitere Druckmaschine (28) der in Anspruch 1 gekennzeichneten Art zum Bedrucken mit gleicher oder unterschiedlicher Farbe nachgeordnet ist.

3. Anlage nach Anspruch 1 oder 2, **dadurch gekennzeichnet, dass**
die mindestens zwei Druckmaschinen (28) individuell und unabhängig voneinander oder steuerungstechnisch miteinander verkettet arbeiten.

4. Anlage nach einem der vorhergehenden Ansprüche, **dadurch gekennzeichnet, dass** die bewegliche Druckkopfhalterung (12) des mindestens einen Druckkopfes (20, 21) federnd gelagert ist.

5. Anlage nach einem der vorhergehenden Ansprüche, **dadurch gekennzeichnet, dass** der mindestens ein Druckkopf (20, 21) in zwei oder drei Achsen gleitend gelagert ist und mittels, z.B. durch einen oder mehrere Pneumatikzylinder (14) aufgebrachter, Kräfte in Wirkung in die Zentrierung (10, 15) gedrückt wird.

6. Anlage nach Anspruch 4 oder 5, **dadurch gekennzeichnet, dass**
die Druckkopfhalterung (12) während des Einlaufens oder/und Auslaufens der Einspannvorrichtung (4) in eine Druckstation (22) einer Druckmaschine (28) zurückgezogen wird.

7. Anlage nach einem der vorhergehenden Ansprüche, **dadurch gekennzeichnet, dass** beim Bedrucken der Abstand zwischen Druckkopf (20, 21) und Behälteroberfläche mittels Sensoren ständig gemessen und der Abstandswert in der x-Achse sowie die Neigungswinkel ([alpha]|, 02) der Behälteroberfläche während einer Drehung des Behälters (1) nachjustiert werden.

8. Anlage nach einem der vorhergehenden Ansprüche, **dadurch gekennzeichnet, dass** der Behälter (1) während des Bedrückens, z.B. In einer als Karussell ausgebildeten Druckmaschine (28), von einer Kapsel (50) im Wesentlichen umschlossen ist.

9. Anlage nach Anspruch 8, **dadurch gekennzeichnet, dass**
aus dem Innenraum der Kapsel (50) Luft mittels einer Absaugvorrichtung absaugbar ist.

10. Anlage nach Anspruch 8 oder 9, **dadurch gekennzeichnet, dass**
die Einspannvorrichtung (4) als ein Teil der Kapsel (50) mit einer Abdeckung (5) versehen ist, die den zu bedruckenden Behälter (1) z.B. in der Höhe teilweise oder gänzlich und in Umfangsrichtung ca. zur Hälfte umschließt,

11. Anlage nach Anspruch 10, **dadurch gekennzeichnet, dass**
die Druckkopfhalterung (12) als ein anderer Teil der Kapsel (50) mit einer Einhausung (19) versehen ist, die den zu bedruckenden Behälter (1) z.B. in der Höhe teilweise oder gänzlich und in Umfangsrichtung ca. zur Hälfte umschließt und beim Bedrucken, ohne einen nennenswerten Spalt zu bilden, bis an die Abdeckung (5) der Einspannvorrichtung (4) heranreicht.

12. Anlage nach Anspruch 10, **dadurch gekennzeichnet, dass** die Einhausung (19) nicht an der Druckkopfhalterung (12) angebracht, sondern Teil der Druckstation (22) einer Druckmaschine (28) ist.

13. Anlage nach Anspruch 8 oder 9, **dadurch gekennzeichnet, dass**
die Kapsel (50) wenigstens zwei auf einer jeweiligen Druckstation (22) einer Druckmaschine (28) angebrachten Teile (5', 19) aufweist, welche vor dem Einbringen des Behälters (1) in die Druckstation (22) relativ zueinander geöffnet und nach dem Einbringen des Behälters (1) in die Druckstation (22) und vor Beginn des Bedrückens wieder geschlossen werden, vorzugsweise jeweils selbsttätig.

14. Anlage nach Anspruch 13, **dadurch gekennzeichnet, dass**
einer der wenigstens zwei Teile (5\ 19) der Kapsel (50) an der Druckstation (22) um eine Achse (51) schwenkbar angelenkt ist.

15. Anlage nach Anspruch 13 oder 14, **dadurch gekennzeichnet, dass**
einer der wenigstens zwei Teile (5\ 19) der Kapsel (50) eine Einhausung (19) der Druckkopfhalterung (12) darsteilt.

16. Anlage nach einem der Ansprüche 13 bis 15, **dadurch gekennzeichnet, dass**
die Betätigung des wenigstens einen bewegbaren Teils (5<1>) der Kapsel (50) mittels Hebel und/oder Kurvenscheibe und/oder eines Aktors, wie einer Kolben/ZylinderAnordnung oder eines Motors, erfolgt.

17. Anlage nach einem der vorhergehenden Ansprüche, **dadurch gekennzeichnet, dass**
bei mindestens einer Umdrehung des Behälters (1) zum vollumfänglichen Bedrucken bzw. bei einer Drehung um weniger als 360 Winkelgrade zum Bedrucken bei nur teilweise zu bedruckender Aussenumfangsfläche des Behälters (1) mit Hilfe von bei einer Nullpunkterkennung (34, 35) gewonnenen Daten die Lage des Drehwinkel des Behälters (1) bestimmt wird, bei welchem das Bedrucken beginnt bzw. endet.

18. Anlage nach einem der vorhergehenden Ansprüche, **dadurch gekennzeichnet, dass**
der jeweilige Behälter (1) während eines Umlaufes einer als Karussell ausgebildeten Druckmaschine (28) eine Umdrehung auf einem Drehteller (6) erfährt, während er auf seiner Oberfläche bedruckt wird.

19. Anlage nach einem der vorhergehenden Ansprüche, **dadurch gekennzeichnet, dass**
der jeweilige bedruckte Behälter (1) mittels eines Auslaufstemes (30) aus einer z. B. mit einem Karussell ausgebildeten Druckmaschine (28) heraustransportiert und ggf. die aufgebrachte Farbe, z. B. in einem Aushärtetunnel (29), ausgehärtet wird, bevor er in eine ggf. weitere und ggf. gleichartig ausgebildete Druckmaschine (28) für ein weiteres Bedrucken eingebracht wird.

20. Anlage nach einem der vorhergehenden Ansprüche, **dadurch gekennzeichnet, dass**
der mindestens einen Druckmaschine (28) eine z. B. mit einem Karussell ausgebildete Maschine (26) vorgeschaltet ist, in der über separate Einlaufsteme (26, 27) zunächst die Einspannvorrichtung (4) auf eine Station dieser Maschine (25) eingebracht wird, danach entsprechende Vorbereitungen zur Aufnahme von Behältern (1) erfolgen und danach der jeweilige Behälter (1) in die Einspannvorrichtung (4) eingesetzt und in seiner Position fixiert wird.

21. Anlage nach einem der vorhergehenden Ansprüche, **dadurch gekennzeichnet, dass**
der mindestens einen Druckmaschine (28) eine z. B. mit einem Karussell ausgebildete Maschine (31) nachgeschaltet ist, in der über einen Einlaufstern (41) zunächst die Einspannvorrichtung (4) mit eingespanntem bedruckten Behälter (1) auf eine Station dieser Maschine (31) eingebracht wird, danach entsprechende Vorbereitungen zum Trennen von Einspannvorrichtung (4) und Behälter (1) erfolgen und danach die Behälter (1) bei nach wie vor fixierter Einspannvorrichtung (4) mittels Auslaufstern (30) aus der Maschine (31) ausgefahren werden, bevor über einen Auslaufstern (32) die Einspannvorrichtungen (4) wieder aus der Maschine (31) herausgefahren werden.

22. Anlage nach einem der vorhergehenden Ansprüche, **dadurch gekennzeichnet, dass**
der mindestens einen Druckmaschine (28) eine z. B. als Karussell ausgebildete Maschine (40) vorgeschaltet ist, in der über einen Einlaufstern (36) zunächst die Einspannvorrichtung (4) mit eingespanntem bedruckten Behälter (1) auf eine Station dieser Maschine (40) eingebracht wird, danach entsprechende Vorbereitungen zum Trennen von Einspannvorrichtung (4) und Behälter (1) erfolgen und danach die bedruckten Behälter (1) bei nach wie vor fixierter Einspannvorrichtung (4) mittels Auslaufstern (37) aus der Maschine (40) ausgefahren werden, bevor über einen weiteren Einlaufstern (38) ein neuer zu bedruckender Behälter (1) einläuft, in die Einspannvorrichtung (4) eingesetzt und In seiner Position fixiert wird, bevor die Einspannvorrichtung (4) mit neuem Behälter (1) über einen Auslaufstern (39) der mindestens einen Druckmaschine (28) zugeführt wird.

## Claims

1. System for printing on containers (1), such as bottles, having a print image on at least one printing press (28) rotatable about a vertical axis, comprising a plurality of printing stations (22), which also rotate, comprising at least one printing head (20, 21), wherein the at least one printing head (20, 21) is movably supported during the printing process and/or is aligned by means of a movable printing head holder (12) over a centring element (10, 15) on a clamping device (4) for the container (1), **characterised in that** individual clamping devices (4) are provided into which the containers (1) can be clamped, wherein each clamping device (4) rotatably receives the container (1) and wherein the containers (1) thus clamped can be individually transported together with the clamping device (4) and received in successive printing presses.

2. System according to claim 1, **characterised in that**
the first printing press (28) is followed by at least one further printing press (28) of the type **characterised in** claim 1 for printing with the same or a different colour.

3. System according to claim 1 or 2, **characterised in that**
the at least two printing presses (28) operate individually and independent of each other or in a link-controlled manner.

4. System according to any one of the preceding claims, **characterised in that**
the movable printing head holder (12) of the at least one printing head (20, 21) is springmounted.

5. System according to any one of the preceding claims, **characterised in that**
the at least one printing head (20, 21) is glidingly supported in two or three axes and pressed by means of forces, e.g. applied by one or several pneumatic cylinders (14), into the centring element (10, 15).

6. System according to claim 4 or 5, **characterised in that**
the printing head holder (12) is pulled back during entry and/or exit of the clamping device (4) in a printing station (22) of a printing press (28).

7. System according to any one of the preceding claims, **characterised in that**,
during printing, the distance between printing head (20, 21) and container surface is constantly measured by means of sensors and the distance value in the x axis and the angle of inclination ([alpha]|, 02) of the container surface are readjusted during a rotation of the container (1).

8. System according to any one of the preceding claims, **characterised in that**
the container (1) during printing, e.g. in a printing press (28) designed as a carousel, is essentially enclosed by a capsule (50).

9. System according to claim 8, **characterised in that**
air can be sucked from the interior of the capsule (50) by means of a suction device.

10. System according to claim 8 or 9, **characterised in that**
the clamping device (4) as a part of the capsule (50) is provided with a cover (5) which encloses the container (1) to be printed, e.g. partly or fully in terms of the height and approximately half in the peripheral direction.

11. System according to claim 10, **characterised in that**
the printing head holder (12) as another part of the capsule (50) is provided with a housing (19) which encloses the container (1) to be printed, e.g. e.g. partly or fully in terms of the height and approximately half in the peripheral direction and reaching, during printing, without forming an appreciable gap, up to the cover (5) of the clamping device (4).

12. System according to claim 10, **characterised in that**
the housing (19) is not attached to the printing head holder (12) but is part of the printing station (22) of a printing press (28).

13. System according to claim 8 or 9, **characterised in that**
the capsule (50) has at least two parts (5', 19) attached to a respective printing station (22) of a printing press (28), which, prior to introducing the container (1) into the printing station (22), are opened relative to each other and, after introducing the container (1) into the printing station (22) and prior to commencement of printing, are closed again, preferably always automatically.

14. System according to claim 13, **characterised in that**
one of the at least two parts (5', 19) of the capsule (50) is pivotably arranged on the printing station (22) about an axis (51).

15. System according to claim 13 or 14, **characterised in that**
one of the at least two parts (5', 19) of the capsule (50) represents a housing (19) of the printing head holder (12).

16. System according to one of the claims 13 to 15, **characterised in that**
the at least one movable part (5<1>) of the capsule (50) is operated by means of lever and/or cam and/or an actuator, such as in a piston/cylinder arrangement or in a motor.

17. System according to any one of the preceding claims, **characterised in that**,
with at least one rotation of the container (1) for full printing or with a rotation by less than 360 angular degrees for printing only part of a peripheral outer surface of the container (1), the position of the rotation angle of the container (1) is determined using data obtained during a zero point identification (34, 35) at which the printing begins or ends.

18. System according to any one of the preceding claims, **characterised in that**
the respective container (1) experiences, during a rotation of a printing press (28) designed as a carousel, a turn on a turntable (6) while its is being printed on its surface.

19. System according to any one of the preceding claims, **characterised in that**
the respective printed container (1) is transported, by means of an outfeed star (30), out of a printing press (28) e.g. designed with a carousel and, if required, the applied colour is cured e.g. in a curing tunnel (29) before it is introduced possibly into a further and possibly similarly designed printing press (28) for a further printing.

20. System according to any one of the preceding claims, **characterised in that**
a machine (25) e.g. designed with a carousel is upstream of the at least one printing press (28) in which, via separate infeed stars (26, 27), initially the clamping device (4) is introduced on a station of this machine (25), then corresponding preparations are made to receive containers (1) and thereafter the respective container (1) is inserted into the clamping device (4) and fixed in its position.

21. System according to any one of the preceding claims, **characterised in that**
a machine (31) designed e.g. with a carousel is downstream from the at least one printing press (28) in which, via an infeed star (41), initially the clamping device (4) with the clamped printed container (1) is introduced on a station of this machine (31), then corresponding preparations are made to separate clamping device (4) and container (1) and thereafter the containers (1), with the clamping device (4) still fixed, are discharged from the machine (31) by means of outfeed star (30) before, via an outfeed star (32), the clamping devices (4) are again discharged from the machine (31).

22. System according to any one of the preceding claims, **characterised in that**
a machine (40) e.g. designed as a carousel is upstream of the at least one printing press (28) in which, via an infeed star (36), initially the clamping device (4) with the clamped printed container (1) is introduced on a station of this machine (40), then corresponding preparations are made to separate clamping device (4) and container (1) and thereafter the printed containers (1), with the clamping device (4) still fixed, are discharged by means of outfeed star (37) from the machine (40), before, via a further infeed star (38), a new container (1) to be printed enters, is inserted into the clamping device (4) and fixed in its position, before the clamping device (4) with the new container (1) is supplied via an outfeed star (39) of the at least one printing press (28).

## Revendications

1. Installation servant à imprimer des récipients (1), tels que des bouteilles, avec une image d'impression sur au moins une machine d'impression (28) pouvant tourner autour d'un axe vertical, comprenant une pluralité de stations d'impression (22) également amenées en rotation dotées au moins d'une tête d'impression (20, 21), sachant que la tête d'impression (20, 21) au moins au nombre de une est logée de manière mobile au cours des processus d'impression et/ou peut être orientée au niveau d'un dispositif de serrage (4) pour le récipient (1) par l'intermédiaire d'un système de centrage (10, 15) au moyen d'un système de fixation de tête d'impression (12) mobile, **caractérisée en ce**
**que** des dispositifs de serrage (4) individuels sont prévus, dans lesquels peuvent être serrés les récipients (1), sachant que chaque dispositif de serrage (4) reçoit de manière à pouvoir tourner le récipient (1), et sachant que les récipients (1) serrés peuvent être transportés individuellement conjointement avec le dispositif de serrage (4) et peuvent être reçus dans des machines d'impression montées les unes après les autres.

2. Installation selon la revendication 1, **caractérisée en ce**
**qu'**au moins une autre machine d'impression (28) du type évoqué dans la revendication 1 et servant à imprimer avec la même couleur ou avec une couleur différente est disposée en aval de la première machine d'impression (28).

3. Installation selon la revendication 1 ou 2, **caractérisée en ce**
**que** les deux machines d'impression (28) ou plus fonctionnent individuellement et indépendamment l'une de l'autre ou de manière connectée l'une à l'autre selon la technique de commande.

4. Installation selon l'une quelconque des revendications précédentes, **caractérisée en ce que** le dispositif de fixation de tête d'impression (12) mobile de la tête d'impression (20, 21) au moins au nombre de une est logé de manière élastique.

5. Installation selon l'une quelconque des revendications précédentes, **caractérisée en ce que** la tête d'impression (20, 21) au moins au nombre de une est logée de manière glissante dans deux ou trois axes et est pressée dans le système de centrage (10, 15) au moyen de forces en action, appliquées par exemple par un ou plusieurs vérins pneumatiques (14).

6. Installation selon la revendication 4 ou 5, **caractérisée en ce**
**que** le système de fixation de tête d'impression (12) est ramené dans une station d'impression (22) d'une machine d'impression (28) lors de l'entrée et/ou de la sortie du dispositif de serrage (4).

7. Installation selon l'une quelconque des revendications précédentes, **caractérisée en ce que** lors de l'impression la distance entre la tête d'impression (20, 21) et la surface de récipient est mesurée en permanence au moyen de capteurs, et **en ce que** la valeur de la distance dans l'axe x ainsi que l'angle d'inclinaison ([alphal]| 02) de la surface de récipient sont ajustés ultérieurement lors d'une rotation du récipient (1).

8. Installation selon l'une quelconque des revendications précédentes, **caractérisée en ce**
**que** le récipient (1) est essentiellement entouré par une capsule (50) lors de l'impression, par exemple dans une machine d'impression (28) réalisée sous la forme d'un carrousel.

9. Installation selon la revendication 8, **caractérisée en ce**
**que** de l'air peut être aspiré au moyen d'un dispositif d'aspiration en provenance de l'espace intérieur de la capsule (50).

10. Installation selon la revendication 8 ou 9, **caractérisée en ce**
**que** le dispositif de serrage (4) en tant qu'une partie de la capsule (50) est pourvu d'un cache (5) qui entoure le récipient (1) à imprimer par exemple par exemple en partie ou complètement sur la hauteur et environ à moitié dans la direction périphérique.

11. Installation selon la revendication 10, **caractérisée en ce**
**que** le système de fixation de tête de pression (12) en tant qu'une autre partie de la capsule (50) est pourvu d'un encoffrage (19), qui entoure le récipient (1) à imprimer par exemple en partie ou complètement sur la hauteur et environ à moitié dans la direction périphérique et va lors de l'impression, sans former une fente considérable, jusqu'au cache (5) du dispositif de serrage (4).

12. Installation selon la revendication 10, **caractérisée en ce que** l'encoffrage (19) n'est pas placé au niveau du système de fixation de tête d'impression (12) mais fait partie de la station d'impression (22) d'une machine d'impression (28).

13. Installation selon la revendication 8 ou 9, **caractérisée en ce**
**que** la capsule (50) présente au moins deux parties (5', 19) placées sur une station d'impression (22) respective d'une machine d'impression (28), lesquelles sont ouvertes l'une par rapport à l'autre après l'introduction du récipient (1) dans la station d'impression (22) et sont à nouveau fermées après l'introduction du récipient (1) dans la station d'impression (22) et avant le début de l'impression, de préférence respectivement de manière automatique.

14. Installation selon la revendication 13, **caractérisée en ce**
**qu'**une des deux parties (5, 19) ou plus de la capsule (50) est articulée au niveau de la station d'impression (22) de manière à pouvoir pivoter autour d'un axe (51).

15. Installation selon la revendication 13 ou 14, **caractérisée en ce**
**qu'**une des deux parties (5, 19) ou plus de la capsule (50) constitue un encoffrage (19) du système de fixation de tête d'impression (12).

16. Installation selon l'une quelconque des revendications 13 à 15, **caractérisée en ce**
**que** l'actionnement de la partie (5<1>) au moins au nombre de une pouvant être déplacée de la capsule (50) est effectué au moyen d'un levier et/ou d'une came et/ou d'un actionneur, tel qu'un ensemble cylindre-piston ou un moteur.

17. Installation selon l'une quelconque des revendications précédentes, **caractérisée en ce**
**qu'**on détermine lors d'au moins une révolution du récipient (1) aux fins de l'impression intégrale ou lors d'une rotation selon en angle inférieur à 360 degrés aux fins de l'impression d'une surface périphérique extérieure à imprimer uniquement partiellement, du récipient (1) à l'aide de données obtenues lors d'une détection du point zéro (34, 35), la position de l'angle de rotation du récipient (1), dans le cadre duquel l'impression commence ou prend fin.

18. Installation selon l'une quelconque des revendications précédentes, **caractérisée en ce**
**que** le récipient (1) respectif subit lors d'un cycle de rotation d'une machine d'impression (28) réalisée sous la forme d'un carrousel une révolution sur un plateau tournant (6), pendant qu'il est imprimé sur sa surface.

19. Installation selon l'une quelconque des revendications précédentes, **caractérisée en ce**
**que** le récipient (1) respectivement imprimé est transporté en dehors d'une machine d'impression réalisée par exemple avec un carrousel au moyen d'un système d'évacuation en étoile (30), et en ce qu'éventuellement la couleur appliquée est durcie par exemple dans un tunnel de durcissement (29) avant qu'il ne soit introduit dans éventuellement une autre machine d'impression (28) ou une machine d'impression du même type pour une autre impression.

20. Installation selon l'une quelconque des revendications précédentes, **caractérisée en ce**
**qu'**une machine (25) réalisée par exemple avec un carrousel est installée en amont de la machine d'impression (28) au moins au nombre de une, dans laquelle machine tout d'abord le dispositif de serrage (4) est introduit par l'intermédiaire de systèmes d'entrée en étoile (26, 27) séparés sur une station de ladite machine (25), puis en ce que des opérations de préparation correspondantes aux fins de la réception de récipients (1) sont effectuées, puis en ce qu'après le récipient (1) respectif est inséré dans le dispositif de serrage (4) et est fixé dans sa position.

21. Installation selon l'une quelconque des revendications précédentes, **caractérisée en ce**
**qu'**une machine (31) réalisée par exemple avec un carrousel est installée en aval de la machine d'impression (28) au moins au nombre d'une, dans laquelle machine le dispositif de serrage (4) comprenant un récipient (1) imprimé serré est tout d'abord introduit sur une station de ladite machine (31) par l'intermédiaire d'un système d'entrée en étoile (41), puis en ce que des opérations de préparation correspondantes servant à séparer le dispositif de serrage (4) et le récipient (1) sont effectuées, et en ce que les récipients (1) sont ensuite évacués de la machine (31) au moyen du système d'évacuation en étoile (30) lorsque le dispositif de serrage (4) est comme précédemment fixé, avant que les dispositifs de serrage (4) ne soient évacués à nouveau de la machine (31) par l'intermédiaire d'un système d'évacuation en étoile (32).

22. Installation selon l'une quelconque des revendications précédentes, **caractérisée en ce**
**qu'**une machine (40) réalisée par exemple sous la forme d'un carrousel est installée en amont de la machine d'impression (28) au moins au nombre de une, dans laquelle machine le dispositif de serrage (4) comprenant un récipient (1) imprimé serré est tout d'abord introduit sur une station de ladite machine (40) par l'intermédiaire d'un système d'entrée en étoile (36), puis en ce que des opérations de préparation correspondantes servant à séparer le dispositif de serrage (4) et le récipient (1) sont effectuées, puis en ce que les récipients (1) imprimés sont évacués de la machine (40) au moyen du système d'évacuation en étoile (37) lorsque le dispositif de serrage (4) est fixé comme précédemment, avant qu'un nouveau récipient (1) à imprimer n'entre par l'intermédiaire d'un autre système d'entrée en étoile (38), ne soit inséré dans le dispositif de serrage (4) et ne soit fixé dans sa position, avant que le dispositif de serrage (4) comprenant un nouveau récipient (1) ne soit amené à la machine d'impression (28) au moins au nombre de une par l'intermédiaire d'un système d'évacuation en étoile (39).
